# EUROPÄISCHE PATENTSCHRIFT

(11) **EP 1 947 625 B1**
(45) Veröffentlichungstag und Bekanntmachung des Hinweises auf die Patenterteilung: **03.07.2013**
(21) Anmeldenummer: 07009377.8
(22) Anmeldetag: 10.05.2007
(51) Int. Cl.: G09F 5/04

(54) **Bindeschraube**
Binding screw
Vis de reliure

(30) Priorität: 17.01.2007 DE 202007001006 U
(43) Veröffentlichungstag der Anmeldung: 23.07.2008
(73) Patentinhaber: NV V.I.N. S.A., 9230 Wetteren (BE)
(72) Erfinder: van Moorter, Guido, 9230 Wetteren (BE)
(74) Vertreter: Kötter, Ulrich

(56) Entgegenhaltungen:
- DE-U- 1 953 227
- GB-A- 2 219 121
- US-A- 722 061
- US-A- 2 156 551
- US-A- 4 104 809
- US-A- 5 358 280

## Beschreibung

Die Erfindung betrifft eine Vorrichtung zum Binden von Musterheften, umfassend eine Schraube mit einem Schraubenkopf und einem an diesem angeformten Gewindezapfen und eine die Schraube aufnehmende Schraubhülse mit einem Schraubenkopf und einem an diesem angeformten, ein Innengewinde aufweisenden Hülsenteil.

Derartige Buchschrauben sind seit langem bekannt und dienen insbesondere zum Bündeln von flächigem Material und hierbei vorzugsweise von Mustermaterial jeglicher Art, zum Beispiel bei Musterbündeln, Fächerbündeln usw. Die Muster können mit Lochungen unmittelbar auf die Schafte der Buchschrauben aufgereiht sein oder sie können auf Karten aus geeignetem Material aufgeklebt oder aufgeheftet sein, welche Karten anschließend mit Lochungen auf die Schafte aufgereiht werden. Das Mustermaterial besteht beispielsweise aus Mustern von Webstoffen, Wirkstoffen, Filz, Leder oder Kunststoffen. Auch kommen Buchschrauben zum Bündeln von Lichtbildern, Zeichnungen, Dokumenten oder Schriftstücken zum Einsatz.

Zur Präsentation von Mustermaterial ist es oftmals erforderlich, die Buchschraube mit zusätzlichen Befestigungsmitteln zu versehen, um das Mustermaterial beispielsweise an Demonstrationsständern aufhängen zu können. Hierbei handelt es sich beispielsweise um mit Haken versehene Hülsen, welche ebenfalls auf den Schaft der Buchschraube aufgeschoben wird. Nachteilig an der vorbekannten Lösung ist, dass durch das zusätzliche Befestigungselement die Kapazität des Schaftes für das Mustermaterial vermindert wird. Darüber hinaus besteht die Gefahr der Beschädigung von Mustern durch das zwischen diesen angeordnete Befestigungselement. Verbindungsvorrichtungen für Musterbücher und dergleichen sind beispielsweise in der DE 19 53 227 U, US 4 104 809 A, US 722 061 A und US 2 156 551 A offenbart.

Hier will die Erfindung Abhilfe schaffen. Der Erfindung liegt die Aufgabe zu Grunde, eine Vorrichtung zum Bündeln von Musterheften zu schaffen, die eine Befestigung des Musterheftes ohne eine mögliche Beeinträchtigung der Muster im Gebrauch ermöglicht. Erfindungsgemäß wird diese Aufgabe dadurch gelöst, dass die Schraube und die Schraubhülse entlang ihrer Rotationsachse jeweils eine Durchgangsbohrung aufweisen, die in eine jeweils in dem Schraubkopf eingebrachte Bohrung mündet, so dass im verschraubten Zustand ein Durchgangskanal zur Aufnahme einer Kugelkette gebildet ist.

Mit der Erfindung ist eine Vorrichtung zum Bündeln von Musterheften geschaffen, die eine Befestigung des Musterheftes ohne eine mögliche Beeinträchtigung der Muster im Gebrauch ermöglicht. Durch den Durchgangskanal kann eine Kugelkette oder eine Kordel geführt werden, die, ohne mit den Mustern in Kontakt zu treten, als Aufhänger genutzt werden kann.

In Weiterbildung der Erfindung weist das Hülsenteil der Schraubhülse eine Länge auf, die größer gleich der Länge des Gewindezapfens der Schraube ist, so dass im verschraubten Zustand der Schraubkopf der Schraube auf dem Hülsenteil der Schraubhülse aufliegt. Hierdurch ist eine gleichmäßige, glatte Aufnahme für die Muster geschaffen, wodurch ein Verhaken der Muster im Gebrauch entgegengewirkt ist.

In Ausgestaltung der Erfindung sind die Schraube und / oder die Schraubhülse aus Kunststoff hergestellt. Hierdurch ist eine im Gegensatz zur bisher bekannten Herstellung der Buchschrauben aus Metall wesentlich kostengünstigere Herstellung ermöglicht, welche sich zum Einen durch den geringeren Fertigungsaufwand und zum Anderen durch die geringeren Materialkosten begründet. Da es sich bei der Vorrichtung um ein Massenprodukt handelt, haben bereits geringste Aufwandsreduzierungen erhebliche Wirkungen. Vorteilhaft sind die Schraube und / oder die Schraubhülse als Kunststoffspritzgussteil ausgeführt.

In Weiterbildung der Erfindung sind die Schraube und / oder die Schraubhülse aus recyclingfähigem Kunststoff, vorzugsweise Polyamid, herstellt. Hierdurch ist den Anforderungen an die Umweltverträglichkeit Rechnung getragen.

In weiterer Ausgestaltung der Erfindung sind die Schraubköpfe an ihren gegenseitig zugewandten Seiten zueinander im Wesentlichen planparallel ausgebildet. Hierdurch sind vorstehende Kanten vermieden, welche im Gebrauch eine Beschädigung der Muster bewirken könnten.

In Weiterbildung der Erfindung ist in die Schraubköpfe jeweils eine Aufnahme für ein Schraubwerkzeug eingebracht. Hierdurch ist das Einbringen der Schraube in die Schraubhülse erleichtert.

Gemäß der Erfindung weist die Durchgangsbohrung der Schraubhülse im Bereich des Innengewindes einen durchmesservergrößerten Abschnitt auf. Hierdurch ist die Stabilität der Vorrichtung erhöht, da nur im Bereich des Innengewindes für die Schraube eine Materialstärkenverjüngung erfolgt.

Laut der Erfindung weist die Schraubhülse einen konisch ausgebildeten Abschnitt auf, der in den durchmesservergrößerten Bereich mündet. Hierdurch ist ein homogener Materialfluss für den Spritzgussvorgang geschaffen, plötzliche Materialstärkenverminderungen, die oftmals zu ungewollten Lunkern führen können, sind so vermieden. Weiterhin ist so im Bereich der Materialverjüngung eine erhöhte Flexibilität der Schraubhülse geschaffen, wodurch die Gefahr eines Belastungsbruchs vermindert ist. Gemäß der Erfindung entspricht der maximale Innendurchmesser des konisch ausgebildeten Abschnitts im Wesentlichen dem Durchmesser des Innengewindes.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
Fig. 1 die Schnittdarstellung einer Schraubhülse;
Fig. 2 die Schnittdarstellung einer Schraube und
Fig. 3 die Schraube aus Figur 2 in der Draufsicht.

Die als Ausführungsbeispiel gewählte Vorrichtung zum Binden von Musterheften besteht im Wesentlichen aus einer Schraube 1 und einer die Schraube 1 aufnehmenden Schraubhülse 2.

Die Schraube 1 ist gebildet aus einem Schraubkopf 11, an den ein Gewindezapfen 14 angeformt ist. Der Schraubkopf 11 ist an seiner dem Gewindezapfen 14 zugewandten Seite flach ausgebildet, so dass umlaufend des Gewindezapfens 14 ein rechtwinklig anstehender Rand gebildet ist. An seiner dem Gewindezapfen gegenüberliegenden Seite ist der Schraubkopf 11 gewölbt ausgeführt. Mittig ist in dem Schraubkopf 11 eine Bohrung 12 eingebracht, die in der Bohrung 15, die entlang der Rotationsachse des Gewindezapfens 14 in diesen eingebracht ist, mündet. Weiterhin ist der Schraubkopf 11 mit einem Schlitz 13 zur Aufnahme eines Schraubwerkzeugs versehen. Im Ausführungsbeispiel ist die Schraube 1 mit einem Gewinde M 4,8 x 0,8 versehen. Der Schraubkopf 1 hat eine Höhe von 3,0 mm; der Durchmesser der Bohrung 12 des Schraubkopfes 11 sowie der Bohrung 15 des Gewindezapfens 14 beträgt 3,0 mm. Im Ausführungsbeispiel ist die Schraube 1 in Form eines Kunststoffspritzgussteils aus Polyamid hergestellt.

Die Schraubhülse 2 ist gebildet aus einem Schraubkopf 21, an den ein Hülsenteil 24 angeformt ist. Der Schraubkopf 21 ist im Ausführungsbeispiel identisch zum Schraubkopf 11 der Schraube 1 ausgeführt. Er weist eine zentrische Bohrung 22 sowie einen Schlitz 23 zur Aufnahme für ein Schraubwerkzeug auf. Das Hülsenteil 24 ist im Wesentlichen hohlzylindrisch ausgeführt. Entlang seiner Rotationsachse ist in das Hülsenteil 24 eine Bohrung 25 eingebracht, die in die Bohrung 22 des Schraubkopfes 21 mündet. Die Bohrung 25 ist in drei Abschnitte aufgeteilt: An ihrer dem Schraubkopf 21 zugewandten Seite weist die Bohrung 25 einen zylindrischen Abschnitt 251 auf, dessen Innendurchmesser im Ausführungsbeispiel 3,7 mm beträgt. An den zylindrischen Abschnitt 251 schließt sich ein konisch ausgeformter Abschnitt 252 an. Im Ausführungsbeispiel wird die Bohrung 25 im Bereich des konischen Abschnitts 252 von einem Innendurchmesser von 3,7 mm auf 5,0 mm erweitert. An den konischen Abschnitt 252 schließt sich der Gewindeabschnitt 253 mit dem Innengewinde 26 zur Aufnahme des Gewindezapfens 14 der Schraube 1 an. Im Ausführungsbeispiel ist die Schraubhülse 2 als Polyamid-Kunststoffspritzgussteil ausgeführt.

Beim Binden von Musterheften werden die einzelnen Muster auf das Hülsenteil der Schraubhülse 2 aufgeschoben. Nachfolgend wird die Schraube 1 in die Schraubhülse 2 eingeschraubt, bis der Schraubkopf 11 auf dem Hülsenteil 24 der Schraubhülse 2 aufliegt. Nachfolgend kann durch den durch die Bohrungen 12, 15, 22, 25 gebildeten Durchgangskanal eine Kugelkette oder eine Kordel zur Aufhängung des so gebundenen Musterheftes geführt werden.

## Patentansprüche

1. Vorrichtung zum Binden von Musterheften, umfassend eine Schraube mit einem Schraubkopf und einem an diesem angeformten Gewindezapfen und eine die Schraube aufnehmende Schraubhülse mit einem Schraubkopf und einem an diesen angeformten, ein Innengewinde aufweisenden Hülsenteil, **dadurch gekennzeichnet, dass** die Schraube (1) und die Schraubhülse (2) entlang ihrer Rotationsachse jeweils eine Durchgangsbohrung (15, 25) aufweisen, die in eine jeweils in den Schraubkopf (11, 21) eingebrachte Bohrung (12, 22) mündet, wobei die Durchgangsbohrung (25) der Schraubhülse (2) im Bereich (253) des Innengewindes (26) einen durchmesservergrößerten Abschnitt (253) sowie einen in diesem mündenden konisch ausgebildeten Abschnitt (252)aufweist, wobei der maximale Innendurchmesser des konisch ausgebildeten Abschnitts (252) im Wesentlichen dem Nenndurchmesser des Innengewindes (26) entspricht, sodass im verschraubten Zustand ein Durchgangskanal zur Aufnahme einer Kugelkette gebildet ist.

2. Vorrichtung nach Anspruch 1, **dadurch gekennzeichnet, dass** das Hülsenteil (24) der Schraubhülse (2) eine Länge aufweist, die größer gleich der Länge des Gewindezapfens (14) der Schraube (1) ist, sodass im verschraubten Zustand der Schraubkopf (11) der Schraube (1) auf dem Hülsenteil (24) der Schraubhülse (2) aufliegt.

3. Vorrichtung nach Anspruch 1 oder 2, **dadurch gekennzeichnet, dass** die Schraube (1) und / oder die Schraubhülse (2) aus Kunststoff hergestellt sind.

4. Vorrichtung nach Anspruch 3, **dadurch gekennzeichnet, dass** die Schraube (1) und/oder die Schraubhülse (2) als Kunststoffspritzgussteil ausgeführt sind.

5. Vorrichtung nach Anspruch 3 oder 4, **dadurch gekennzeichnet, dass** die Schraube (1) und/oder die Schraubhülse (2) aus recyclingfähigem Kunststoff, hergestellt sind.

6. Vorrichtung nach einem der vorgenannten Ansprüche, **dadurch gekennzeichnet, dass** die Schraubköpfe (11, 21) an ihren gegenseitig zugewandten Seiten zueinander im Wesentlichen planparallel ausgebildet sind.

7. Vorrichtung nach einem der vorgenannten Ansprüche, **dadurch gekennzeichnet, dass** in die Schraubköpfe (11, 21) jeweils eine Aufnahme (13, 23) für ein Schraubwerkzeug eingebracht ist.

## Claims

1. Device for binding sample folders consisting of a screw with a screw head and threaded stem formed thereon and a screw sleeve which receives the screw, which screw sleeve has a screw head and a sleeve part with an inner thread formed thereon, **characterised in that** the screw (1) and the screw sleeve (2) each have a through bore (15, 25) along their axis of rotation which runs into a bore (12, 22) made in each of the screw heads (11, 21), where the through bore (25) of the screw sleeve (2) has a section (253) with an enlarged diameter in the area (253) of the inner thread (26) and a conically shaped section (252) running into it, where the maximum inner diameter of the conically shaped section (252) corresponds substantially to the nominal diameter of the inner thread (26) so that when screwed together a through duct is formed to receive a bead chain.

2. Device in accordance with claim 1 **characterised in that** the sleeve part (24) of the screw sleeve (2) is of a length which is greater than or equal to the length of the threaded stem (14) of the screw (1) so that when screwed together the screw head (11) of the screw (1) rests on the sleeve part (24) of the screw sleeve (2).

3. Device in accordance with claim 1 or claim 2 **characterised in that** the screw (1) and/or the screw sleeve (2) are made of plastic.

4. Device in accordance with claim 3 **characterised in that** the screw (1) and/or the screw sleeve (2) are designed as plastic injection moulded parts.

5. Device in accordance with claim 3 or claim 4 **characterised in that** the screw (1) and/or the screw sleeve (2) are made of recyclable plastic.

6. Device in accordance with any of the above claims **characterised in that** the sides of the screw heads (11,21) facing one another are substantially plane-parallel to one another.

7. Device in accordance with any of the above claims **characterised in that** the screw heads (11,21) each have a socket (13, 23) for a fastening tool.

## Revendications

1. Dispositif pour relier des cahiers d'échantillons, comprenant une vis de reliure avec tête de vissage et une tige filetée modelée contre cette dernière, et une douille de vissage recevant la vis, comprenant une tête de vissage et une pièce en forme de douille modelée contre la tête et présentant un taraudage, **caractérisé en ce que** la vis de reliure (1) et la douille de vissage (2) présentent le long de leur axe de rotation un alésage traversant (15, 25) respectif qui aboutit chaque fois dans un alésage (12, 22) ménagé dans la tête de vissage (11, 21), sachant que l'alésage traversant (25) de la douille de vissage (2) présente un segment (253) d'un diamètre accru dans la zone (253) du taraudage intérieur (26), ainsi qu'un segment (252) de forme conique aboutissant dans ce segment, sachant que le diamètre intérieur maximal du segment (252) de forme conique correspond pour l'essentiel au diamètre nominal du taraudage intérieur (26), de sorte qu'à l'état vissé un conduit de passage est formé pour recevoir une chaîne de billes.

2. Dispositif selon la revendication 1, **caractérisé en ce que** la partie douille (24) de la douille de vissage (2) présente une longueur supérieure ou égale à la longueur de la tige filetée (14) que comporte la vis de reliure (1), de sorte qu'à l'état vissé la tête de vissage (11) de la vis de reliure (1) applique sur la partie douille (24) de la douille de vissage (2).

3. Dispositif selon la revendication 1 ou 2, **caractérisé en ce que** la vis de reliure (1) et/ou la douille de vissage (2) sont fabriquées en matière plastique.

4. Dispositif selon la revendication 3, **caractérisé en ce que** la vis de reliure (1) et/ou la douille de vissage (2) sont réalisées sous forme de pièces en matière plastique injectée.

5. Dispositif selon la revendication 3 ou 4, **caractérisé en ce que** la vis de reliure (1) et/ou la douille de vissage (2) sont fabriquées en matière plastique recyclable.

6. Dispositif selon l'une des revendication précédentes, **caractérisé en ce que** les têtes de vis (11, 21) sont configurées essentiellement en parallélisme de plans sur leurs côtés se regardant.

7. Dispositif selon l'une des revendications précédentes, **caractérisé en ce que** dans les têtes de vis (11, 21) a été introduit un réceptacle (13, 23) destiné à un outil de vissage.
